# FASCICULE DE BREVET EUROPEEN

(11) **EP 2 022 141 B1**
(45) Date de publication et mention de la délivrance du brevet: **25.04.2012**
(21) Numéro de dépôt: 07766007.4
(22) Date de dépôt: 04.05.2007
(51) Int. Cl.: H01Q 21/30, H01Q 1/24

(54) **ANTENNE COMPACTE PORTABLE POUR LA TELEVISION NUMERIQUE TERRESTRE**
TRAGBARE KOMPAKTANTENNE FÜR TERRESTRISCHES DIGITALFERNSEHEN
COMPACT PORTABLE ANTENNA FOR TERRESTRIAL DIGITAL TELEVISION

(30) Priorité: 12.05.2006 FR 0604269
(43) Date de publication de la demande: 11.02.2009
(73) Titulaire: Thomson Licensing, 92130 Issy-les-Moulineaux (FR)
(72) Inventeur: PINTOS, Jean-François, F-35230 Bourgbarre (FR); MINARD, Philippe, F-35250 Saint-Medard-sur-Ille (FR); LOUZIR, Ali, F-35000 Rennes (FR)
(74) Mandataire: Ruellan-Lemonnier, Brigitte
(86) Numéro de dépôt international: PCT/FR2007/051227
(87) Numéro de publication internationale: WO 2007/135313

(56) Documents cités:
- FR-A- 2 884 973
- US-A- 4 313 119
- US-A1- 2004 164 914

## Description

La présente invention concerne une antenne compacte portable, plus particulièrement une antenne destinée à la réception de signaux de télévision, notamment la réception de signaux numériques, sur un dispositif électronique portable tel qu'un ordinateur portable, un PDA (assistant personnel) ou tout autre dispositif similaire ayant besoin d'une antenne pour recevoir des signaux électromagnétiques.

Il existe actuellement sur le marché des accessoires, des équipements permettant de recevoir les signaux pour la télévision numérique terrestre (TNT) directement sur son ordinateur portable. La réception des signaux de télévision numérique terrestre sur un ordinateur portable permet de bénéficier de la puissance de calcul dudit ordinateur pour le décodage d'une image numérique, notamment pour décoder un flux d'images numériques compressées au format MPEG2 ou MPEG4. Le plus souvent, ces équipements sont commercialisés sous la forme d'un boîtier avec deux interfaces, à savoir une interface terrestre RF (Radio - Fréquences) pour une connexion à une antenne VHF-UHF intérieure ou extérieure et une interface USB pour la connexion à l'ordinateur.

Les dispositifs actuellement sur le marché sont en général constitués d'une antenne indépendante telle qu'une antenne de type fouet ou boucle montée sur un boîtier portant un connecteur USB.

La demanderesse a proposé dans la demande de brevet français n° 05 51009 déposée le 20 avril 2005, une antenne compacte large bande couvrant l'ensemble de la bande UHF, constituée par une antenne de type dipôle. Cette antenne est associée à une carte électronique pouvant se connecter sur un appareil portable en utilisant, par exemple un connecteur de type USB.

De manière plus spécifique, l'antenne décrite dans la demande de brevet français n° 05 51009, comporte un premier et un second bras conducteurs alimentés en différentiel, l'un des bras, dit premier bras, formant au moins un capot pour une carte électronique. De manière plus spécifique, le premier bras a la forme d'un boîtier dans lequel vient s'insérer la carte électronique comportant les circuits de traitement des signaux reçus par l'antenne de type dipôle. Ces circuits sont le plus souvent reliés à un connecteur de type USB permettant la connexion à un ordinateur portable ou à tout autre dispositif similaire. Les modes de réalisation décrits dans cette demande de brevet se réfèrent à des bras entièrement conducteurs.

Selon un premier aspect de la présente invention, celle-ci concerne une antenne compacte portable formée d'un premier élément de type dipôle fonctionnant dans une première bande de fréquences et comprenant un premier et au moins un second bras conducteurs, alimentés en différentiel, le premier bras, appelé bras froid, formant au moins un capot pour une carte électronique, le second bras, dit bras chaud, étant constitué par un élément en U conducteur réalisé sur un substrat isolant.

D'autre part, la solution proposée dans la demande de brevet français ci-dessus couvre l'ensemble de la bande UHF. Toutefois, pour pouvoir assurer une couverture commerciale la plus large possible avec un produit de ce type, il est important de pouvoir recevoir, en plus de la bande UHF (470-862 MHz), au moins la bande VHF-III (174-225... 230 MHz) dans laquelle certains pays, comme l'Allemagne ou l'Italie, continuent de diffuser des multiplex numériques.

Selon un second aspect, la présente invention concerne donc une antenne compacte portable du type décrit ci-dessus permettant de répondre à cette demande.

L'antenne conforme à l'invention est une antenne compacte portable formée d'un premier élément de type dipôle fonctionnant dans une première bande de fréquences et comprenant un premier et au moins un second bras conducteurs, alimentés en différentiel, le premier bras, appelé bras froid, formant au moins un capot pour une carte électronique dont le second bras dit bras chaud, est constitué par un élément en U conducteur, réalisé sur un substrat isolant. Pour obtenir un fonctionnement dans une seconde bande de fréquences, telle que la bande VHF, de préférence VHF-III, le second bras comporte un second élément rayonnant dimensionné pour fonctionner dans une seconde bande de fréquences, le second élément rayonnant étant réalisé sur le substrat isolant entre les branches de l'élément en U.

Selon un mode de réalisation, le second élément est constitué par un élément conducteur plié en méandres, la longueur de l'élément étant déterminée par k*λ2/2-L1 où λ2 est la longueur d'onde à la fréquence centrale de la deuxième bande de fréquences, k un entier positif correspondant à une harmonique de la deuxième bande de fréquences et L1 la longueur du bras froid de l'antenne.

De préférence, l'élément conducteur est formé par un ruban dont la largeur est comprise entre 0.2 mm et 2 mm et dont l'épaisseur est supérieure à l'épaisseur de peau du matériau conducteur, l'épaisseur du ruban étant supérieure ou égale à 20 µm.

Pour minimiser les interactions entre la première et la seconde bande de fréquences, l'espacement entre le second élément rayonnant et chaque branche de l'élément en U est supérieur ou égal à 0.2 mm.

Pour améliorer les performances du second élément rayonnant, l'espacement entre les méandres est supérieur ou égal à 0.2 mm, les méandres pouvant être parallèles aux branches de l'élément en U ou perpendiculaires auxdites branches. En fait, l'arrangement des méandres est optimisé de manière à maximiser le rendement de rayonnement de l'antenne dans la première bande de fréquences tout en perturbant au minimum le fonctionnement de l'antenne dans la seconde bande de fréquences.

Selon un mode de réalisation préférentiel de la présente invention, la première bande de fréquences est la bande UHF et la seconde bande de fréquences est la bande VHF, de préférence la bande VHF-III.

D'autres caractéristiques et avantages de la présente invention apparaîtront à la lecture de la description de différents modes de réalisation, cette description étant faite avec référence aux dessins ci-annexés dans lesquels:
FIG. 1 est une vue en perspective schématique d'une antenne telle que décrite dans la demande de brevet français n° 05 51009 au nom de la demanderesse.
FIG. 2 est une vue en perspective schématique d'un autre mode de réalisation d'une antenne telle que celle de la figure 1 selon un premier aspect de la présente invention.
FIG. 3 est une vue en perspective schématique d'un premier mode de réalisation d'une antenne conforme à la présente invention et fonctionnant en bandes UHF et VHF.
FIG. 4 est une vue en plan de dessus du bras chaud de l'antenne de figure 3.
FIG. 5 est une vue schématique d'un circuit d'adaptation utilisé en sortie d'antenne.
FIG. 6 représente les courbes d'adaptation de l'antenne des figures 3 et 4 obtenues à l'aide de deux logiciels de simulation.
FIG. 7 représente les courbes d'efficacité et de gain obtenues en simulant une antenne conforme aux figures 3 et 4.
FIG. 8 représente les diagrammes de rayonnement respectivement dans les bandes UHF et VHF obtenus par simulation d'une antenne conforme aux figures 3 et 4.
FIG. 9 représente schématiquement deux variantes de réalisation du bras chaud avec les courbes d'efficacité correspondantes.
FIG. 10 est une vue en perspective schématique d'un second mode de réalisation d'une antenne conforme à la présente invention et fonctionnant en bandes UHF et VHF.
FIG. 11 est une vue en plan de dessus du bras chaud de l'antenne de figure 10.
FIG. 12 est une vue schématique d'un circuit d'adaptation utilisé avec l'antenne de figure 10.
FIG. 13 représente les courbes d'adaptation de l'antenne des figures 10 et 11 simulée à l'aide de deux logiciels de simulation.
FIG. 14 représente les courbes d'efficacité et de gain obtenues en simulant une antenne conforme aux figures 10 et 11.
FIG. 15 représente les diagrammes de rayonnement respectivement dans les bandes UHF et VHF obtenus par simulation d'une antenne conforme aux figures 10 et 11.
FIG. 16 représente une antenne à diversité dont les bras chauds peuvent être réalisés conformément à la présente invention.
FIG. 17 est une représentation schématique d'une carte électronique utilisée avec les antennes conformes à la présente invention.

Pour simplifier la description, dans les figures les mêmes éléments portent les mêmes références.

On décrira tout d'abord avec référence à la figure 1, un mode de réalisation d'une antenne de type dipôle, utilisable pour la réception de la télévision numérique terrestre sur un ordinateur portable ou dispositif similaire, telle que décrite dans la demande de brevet français n° 05 51009 déposée au nom de la demanderesse.

Comme représenté sur la figure 1, cette antenne de type dipôle comporte un premier bras 1 conducteur appelé aussi bras froid et un second bras 2 conducteur appelé aussi bras chaud, les deux bras étant reliés l'un à l'autre par l'intermédiaire d'une zone d'articulation 3 située à l'une des extrémités de chacun des bras.

De manière plus spécifique, le bras 1 présente sensiblement la forme d'un boîtier permettant de recevoir notamment une carte électronique dont un mode de réalisation sera décrit ultérieurement. Le boîtier présente une partie 1 a de forme sensiblement rectangulaire, se prolongeant par une partie incurvée 1b s'évasant progressivement pour que l'énergie soit rayonnée progressivement, ce qui favorise l'adaptation sur une plus large bande de fréquences. La longueur L1 du bras 1 est sensiblement égale à λ1/4 où λ1 représente la longueur d'onde à la fréquence centrale de fonctionnement. Ainsi, la longueur L1 du bras 1 est proche de 112 mm pour un fonctionnement dans la bande UHF (bande de fréquences comprise entre 470 et 862 MHz).

Comme représenté sur la figure 1, l'antenne comporte un second bras 2 monté à rotation autour de l'axe 3 qui représente aussi le point de connexion de l'antenne au circuit de traitement de signal, à savoir à la carte électronique non représentée insérée dans le boîtier formé par le bras 1. La connexion électrique de l'antenne est réalisée par un brin métallique, par exemple un câble coaxial ou similaire, tandis que l'axe de rotation 3 est réalisé en un matériau relativement transparent aux ondes électromagnétiques.

Comme représenté sur la figure 1, le bras 2 articulable autour de l'axe 3 présente une longueur L1 sensiblement égale à λ1/4. Le bras 2 présente aussi un profil incurvé suivi d'une partie rectangulaire plate permettant de le replier complètement contre le bras 1 en position fermée. Le bras 2 étant monté à rotation en 3 par rapport au bras 1, cela permet de modifier l'orientation du bras 2 de manière à optimiser la réception du signal de télévision.

On décrira maintenant avec référence à la figure 2, un autre mode de réalisation d'une antenne de type dipôle telle que décrite dans la demande de brevet français n° 05 51009.

Comme représenté sur la figure 1, l'antenne comporte un premier bras 1 dit bras froid ayant la forme d'un boîtier et un second bras, dit bras chaud, connecté au bras 1 par une articulation 3. Dans ce cas, le bras chaud est constitué par un élément en U 21 en matériau conducteur, réalisé sur un substrat 20 isolant. Selon un mode de réalisation non limitatif, le substrat est constitué par un matériau connu sous la dénomination « KAPTON » recouvert d'une couche de cuivre qui est gravée pour réaliser l'élément en U.

Comme décrit ci-dessus, le bras froid et le bras chaud présentent chacun une longueur L1 sensiblement égale à λ1/4 où λ1 représente la longueur d'onde à la fréquence centrale de fonctionnement. Ainsi, chaque branche du U 21 présente une longueur sensiblement égale à λ1/4.

Comme représenté clairement sur la figure 2, l'élément en U est relié au niveau de l'articulation 3, par un élément de connexion électrique tel qu'un brin métallique, à une carte électronique non représentée, insérée à l'intérieur du bras froid 1 formant boîtier. Ainsi l'antenne de la figure 2 est dimensionnée pour fonctionner en bande UHF.

Pour assurer une couverture commerciale la plus large possible, il est intéressant qu'une antenne du type décrite avec référence à la figure 2 puisse recevoir, en plus de la bande de fréquences UHF, la bande de fréquences VHF, plus particulièrement la bande de fréquences VHF-III (174-225... 230 MHz) dans laquelle certains pays tels que l'Allemagne ou l'Italie continuent de diffuser des multiplex numériques.

Ainsi, sur les figures 3 et 4, on a représenté un premier mode de réalisation d'une antenne conforme à la présente invention, pouvant fonctionner à la fois dans la bande UHF et dans la bande VHF, comme cela sera expliqué de manière plus détaillée ci-après.

Comme représenté sur la figure 3, l'antenne conforme à la présente invention comporte un premier bras 1 ou bras froid présentant, comme le bras 1 de l'antenne de la figure 2, la forme d'un boîtier pouvant recevoir une carte électronique. Le bras 1 se prolonge par un second bras appelé aussi bras chaud, relié à rotation au bras 1 par l'intermédiaire d'un axe 3.

Ce bras chaud est réalisé comme le bras chaud de l'antenne représentée à la figure 2. Il comporte sur un substrat isolant 20 , une métallisation 21 en forme de U. D'autre part, la connexion au circuit de traitement de signaux, et plus particulièrement à la carte électronique insérée dans le bras 1, est réalisée au niveau de l'axe 3.

Conformément au second aspect de la présente invention et comme représenté sur la figure 2, sur le substrat 20, est réalisé un second élément rayonnant 4 dimensionné pour fonctionner dans une seconde bande de fréquences, plus particulièrement dans la bande VHF. Ce second élément rayonnant est réalisé sous forme d'un élément métallisé sur le substrat isolant entre les branches de l'élément en U.

Comme représenté de manière plus détaillée sur la figure 4, l'élément 4 est constitué par un élément conducteur 41 plié en méandres. La longueur totale de l'élément conducteur 41 est déterminée par la valeur k* λ2/2-L1 où λ2 est la longueur d'onde à la fréquence centrale de la deuxième bande de fréquences, à savoir la bande VHF dans le mode de réalisation représenté, k est un entier positif représentant une harmonique de la deuxième bande de fréquences et L1 est la longueur du bras 1.

Selon un mode de réalisation de la présente invention, les différents éléments formant le bras 2 sont obtenus en gravant sur un substrat en « KAPTON » recouvert d'une couche de cuivre présentant une épaisseur supérieure à l'épaisseur de peau du matériau conducteur, l'élément en U 21 et l'élément conducteur ou ruban 41 en forme de méandres avec une largeur W entre l'élément en U 21 et l'élément conducteur 41 en méandres supérieure ou égale à une largeur critique de 0.2 mm, comme cela sera expliqué ultérieurement.

L'élément en U 21 présente une largeur d'environ 2 mm tandis que l'élément conducteur 41 en méandres présente une largeur I comprise entre 0.2 mm et 2 mm, avec un espacement entre deux méandres supérieur ou égal à 0.2 mm.

En fait, la longueur de l'élément conducteur en forme de méandres est choisie pour obtenir une fréquence de résonance proche de la fréquence supérieure de la bande VHF, plus particulièrement de la bande VHF-III. Elle est choisie pour résonner soit sur le premier harmonique de cette fréquence soit sur les harmoniques supérieurs selon l'espace d'implémentation possible. L'arrangement des méandres, à savoir leur forme et largeur, est optimisé de manière à maximiser le rendement de rayonnement de l'antenne dans la bande VHF tout en perturbant au minimum le fonctionnement de l'antenne dans la bande UHF.

On donnera maintenant les résultats d'une simulation réalisée sur une antenne telle que représentée aux figures 3 et 4 avec les dimensions suivantes pour le bras chaud de l'antenne, à savoir :
L'espacement g entre 2 méandres = 0.25 mm

La largeur 1 de l'élément conducteur ou ruban 41 est comprise entre 0.2 mm et 0.83 mm.

L'épaisseur du ruban est supérieure ou égale à 20 µm.

La largeur W entre l'élément rayonnant 4 et les branches 21 de l'élément en U est de l'ordre de 4.5 mm.

La largeur des branches 21 de l'élément en U est égale à 1.54 mm.

La simulation a été réalisée en connectant une antenne telle que représentée aux figures 3 et 4 sur une impédance de charge de 75 ohms avec un circuit d'adaptation tel que représenté à la figure 5. Ce circuit d'adaptation est donc constitué entre la sortie d'antenne A au niveau de l'axe 3 et la charge de 75 ohms par un circuit en parallèle constitué d'une self L1 de valeur 100 nH et d'une capacité C1 de valeur 3.2 pF, suivi de deux capacités C11 et C12 connectées en série entre la masse et un point de connexion p au circuit parallèle L1-C1. Ces deux capacités C11, C12 présentent une valeur de 1.2 pF. Entre le point p et un point p' est montée en série une self L11 de valeur 38 nH. Une seconde self L12 de valeur 202 nH est montée entre le point p' et la masse, le point p' étant relié à la charge.

La réponse de l'antenne connectée au circuit d'adaptation décrit ci-dessus a été simulée à l'aide de deux logiciels différents, à savoir le logiciel IE3D Modua et le logiciel ADS2004A qui sert, notamment, à optimiser le réseau d'adaptation de l'antenne.

Avec ces deux logiciels, on a obtenu les courbes d'adaptation S11 en fonction de la fréquence, représentées sur la figure 6.

Ainsi, les résultats de la figure 6 montrent que l'adaptation de l'antenne est relativement bonne (-6dB en moyenne) sur toute la bande UHF avec des pertes inférieures à 1.5 dB.

D'autre part, sur la figure 7, on a représenté les courbes donnant le rendement de l'antenne et le gain en fonction de la fréquence de l'antenne de la figure 4.

Par voie de conséquence, avec les performances obtenues sur l'adaptation, le rendement respectivement le gain de l'antenne avec son réseau d'adaptation est au maximum de 15%/-5 dBi pour la partie VHF et au minimum 50%/-1dBi pour la partie UHF. On obtient donc de bonnes performances compte tenu de la taille de l'ensemble.

Sur la figure 8, on a représenté les diagrammes de rayonnement respectivement dans la bande UHF et dans la bande VHF de l'antenne des figures 3 et 4. On voit d'après les diagrammes obtenus que, pour les fréquences centrales des bandes UHF (650 MHz) et VHF (195 MHz) les diagrammes de rayonnement sont quasi omnidirectionnels et confirment un fonctionnement de l'antenne dans ces deux bandes.

Le premier mode de réalisation décrit ci-dessus a été réalisé avec un écartement relativement important entre le second élément rayonnant 4 et les branches du U formant le bras chaud du dipôle. Une étude a été réalisée pour déterminer les conditions nécessaires à mettre en oeuvre pour minimiser l'interaction possible entre la bande UHF et la bande VHF, en particulier dans la partie basse de la bande UHF.

Comme représenté sur la partie supérieure de la figure 9, lorsque l'écartement entre les branches de l'élément du bras chaud U et le second élément rayonnant est faible, on observe- une interaction forte, ce que démontre la courbe de rendement en fonction de la fréquence associée à cette figure. Au contraire, lorsque l'écartement entre le second élément et les branches de l'élément en U du bras chaud est plus important, on observe une interaction faible, comme représenté par la courbe de rendement en fonction de la fréquence associée à cette figure. L'optimisation de l'écartement entre les branches de l'élément en U et l'élément en méandres devra prendre en compte les contraintes technologiques de réalisation et la nécessité d'insérer le second élément entre les branches de l'élément en U.

On décrira maintenant avec référence aux figures 10 et 11, un second mode de réalisation d'une antenne conforme à la présente invention. Comme représenté sur la figure 10, cette antenne comporte un premier bras ou bras froid 1 identique au bras froid du mode de réalisation des figures 2 et 3. Ce premier bras est articulé au niveau d'un axe 3 avec un second bras 20 ou bras chaud comportant sur un substrat isolant, un premier élément rayonnant en U 21 pour obtenir un fonctionnement dans le bande UHF et un second élément rayonnant 50 réalisé entre les branches 21 de l'élément en U et dimensionné pour fonctionner dans la bande VHF.

Comme représenté de manière plus précise sur la figure 11, le second élément rayonnant est constitué par un élément conducteur plié en méandres comportant une partie 50 formée de méandres parallèles aux branches 21 de l'élément en U et se prolongeant vers la connexion au niveau de l'axe 3 par des méandres 51 perpendiculaires aux branches de l'élément U 21. Dans ce cas, les méandres 50 présentent une largeur de 2 mm et un espacement entre méandres égal à 0.2 mm tandis que les méandres 51 présentent une largeur de 0.2 mm et un espacement entre méandres de 0.2 mm. Dans ce cas, la longueur totale des méandres est choisie pour répondre à l'équation k*λ2/2-L1 avec L1 la longueur du premier bras, λ2 la longueur d'onde à la fréquence de fonctionnement dans la seconde bande de fréquences et k choisi pour fonctionner, par exemple, sur l'harmonique 2 pour la résonance des méandres. La valeur de k peut être modifiée.

En fait il est possible de modifier la forme des méandres si l'on respecte les règles de conception ci-après :
Pour la partie UHF, la longueur des branches du U ainsi que la longueur du bras froid 1 sont de l'ordre de λ1/4 à la fréquence centrale de la bande UHF (666 MHz).

Pour la partie VHF, la longueur totale des méandres plus la longueur L1 du bras froid 1 est de l'ordre de λ2 à 230 MHz (dans le cas d'un fonctionnement sur l'harmonique 2). Les largeurs et espaces minimaux sont liés au choix technologique de la réalisation. Dans le cas d'un substrat souple tel que du KAPTON, pour les méandres parallèles aux branches de l'élément en U, à savoir les méandres longitudinaux, la largeur choisie est de l'ordre de 0.83 mm et l'espace entre les méandres est de l'ordre de 250 µm.

On donnera maintenant les résultats obtenus en simulant une antenne telle que représentée sur les figures 10 et 11. La simulation a été réalisée en connectant l'antenne à travers un circuit d'adaptation tel que représenté à la figure 12 sur une impédance de charge de 75 ohms. Le circuit d'adaptation représenté à la figure 12 est donc constitué schématiquement par une capacité C1 de 5.54 pF et une self L1 de 73.3 nH montée en parallèle, une capacité C2 montée entre le point 2 d'entrée du circuit LC parallèle et une masse, cette capacité C2 ayant une valeur de 1 pF et une self L2 montée en série entre le point 2 et le point 1 d'entrée de l'antenne, cette self L2 ayant une valeur de 30.7 nH et une self L3 montée entre le point 1 d'entrée de l'antenne et la masse, cette self L3 ayant une valeur de 186.8 nH. Avec le circuit tel que décrit ci-dessus, la simulation obtenue à l'aide de deux logiciels différents IE3D MODUA et ADS 2004A donne les courbes d'adaptation en fonction de la fréquence représentées à la figure 13. Sur la figure 13, on voit que l'adaptation de l'antenne est relativement bonne (-6dB en moyenne) sur toute la bande UHF avec des pertes inférieures à 1.5 dB.

De même, sur la figure 14, on a représenté les courbes de rendement en fonction de la fréquence et de gain en fonction de la fréquence obtenues par simulation de l'antenne des figures 10 et 11.

Par voie de conséquence, avec les performances obtenues sur l'adaptation, le rendement respectivement le gain de l'antenne avec son réseau d'adaptation est au maximum de 10%/-7 dBi pour la partie VHF et au minimum 50%/-1.5dBi pour la partie UHF. On obtient donc de bonnes - performances compte tenu de la taille de l'ensemble.

D'autre part, sur la figure 15, on a représenté les diagrammes de rayonnement obtenus avec l'antenne des figures 10 et 11 respectivement dans la bande UHF à 666 MHz et dans la bande VHF à 200 MHz. On obtient donc des diagrammes de rayonnement classiques conformes à ceux d'un dipôle pour les fréquences centrales des bandes UHF et VHF.

On décrira brièvement avec référence à la figure 16, l'application de la présente invention à une antenne à diversité. Dans ce cas, le bras froid 100 est réalisé de manière identique au bras froid des figures 2, 3 et 10. La présente invention comporte au moins deux bras chauds 201 et 202 reliés respectivement par des axes d'articulation 301 et 302 au bras froid 100. Les deux axes 301 et 302 se trouvent à chaque extrémité d'une même extrémité du bras froid 100. Les deux bras chauds 201 et 202 peuvent être réalisés comme les bras chauds représentés sur les figures 4 et 11. Ce type d'antenne permet d'obtenir de la diversité en minimisant les pertes de réception dues aux évanouissements du signal, notamment dans le cas de la réception de la télévision numérique terrestre ou TNT.

On décrira d'autre part avec référence à la figure 17, un exemple de carte électronique qui peut être utilisée avec une antenne conforme à la présente invention. Cette carte électronique est destinée à s'insérer dans le boîtier contenant le bras froid comme capot ou comme élément de boîtier. De ce fait, la carte présente une longueur comprise entre 70-80 mm et une largeur comprise entre 15-25 mm. Cette carte électronique 1000 comporte un amplificateur faible bruit LNA 1001 auquel vient se connecter le câble coaxial de l'antenne au niveau de l'articulation 3. Le LNA 1001 est relié à un tuner intégré 1002 traitant à la fois la bande VHF et la bande UHF. Le tuner 1002 est relié à un démodulateur 1003 dont la sortie est connectée à une interface USB 1004, elle-même reliée à un connecteur USB 1005. Il est donc possible avec ce système de connecter l'antenne sur l'entrée USB d'un ordinateur portable ou de tout autre élément d'affichage, ce qui permet de recevoir en particulier la télévision numérique terrestre sur un ordinateur, un PDA ou tout autre dispositif portable.

Il est évident pour l'homme de l'art que les modes de réalisation décrits ci-dessus sont donnés à titre illustratif et peuvent être modifiés, notamment en ce qui concerne la forme et la disposition des méandres qui doivent simplement répondre aux critères de longueur, de largeur et d'espacement donnés ci-dessus.

## Revendications

1. - Antenne compacte portable formée d'un premier élément de type dipôle fonctionnant dans une première bande de fréquences et comprenant un premier (1,100) et au moins un second (20,21 ; 201,202) bras conducteurs, alimentés en différentiel, le premier bras, appelé bras froid, formant au moins un capot pour une carte électronique, **caractérisée en ce que** le second bras, dit bras chaud, est constitué par un élément en U conducteur (21), réalisé sur un substrat isolant.

2. - Antenne selon la revendication 1, **caractérisée en ce que** chaque branche de l'élément en U (21) présente une longueur déterminée par λ1/4 où λ1 est la longueur d'onde à la fréquence centrale de la première bande de fréquences.

3. - Antenne selon l'une des revendications 1 ou 2, **caractérisée en ce que** le second bras comporte un second élément (4 ; 50,51) rayonnant dimensionné pour fonctionner dans une seconde bande de fréquences, le second élément rayonnant étant réalisé sur le substrat isolant entre les branches de l'élément en U.

4. - Antenne selon la revendication 3, **caractérisée en ce que** le second élément est constitué par un élément conducteur (41 ; 50,51) plié en méandres, la longueur de l'élément étant déterminée par k*λ2/2-L1 où λ2 est la longueur d'onde à la fréquence centrale de la deuxième bande de fréquences, k un entier correspondant à une harmonique de la deuxième bande de fréquences et L1 la longueur du bras froid.

5. - Antenne selon la revendication 4, **caractérisée en ce que** l'élément conducteur est formé par un ruban dont la largeur est comprise entre 0.2 mm et 2 mm et dont l'épaisseur est supérieure à l'épaisseur de peau du matériau conducteur.

6. - Antenne selon la revendication 5, **caractérisée en ce que** l'épaisseur du ruban est supérieure ou égale à 20 µm.

7. - Antenne selon l'une des revendications 3 à 6, **caractérisée en ce que** l'espacement entre le second élément rayonnant et chaque branche de l'élément en U est supérieur ou égal à 0.2 mm.

8. - Antenne selon l'une des revendications 4 à 7, **caractérisée en ce que** l'espacement entre les méandres est supérieur ou égal à 0.2 mm.

9. - Antenne selon l'une des revendications 4 à 8, **caractérisée en ce que** les méandres sont parallèles aux branches de l'élément en U.

10. . Antenne selon l'une des revendications 4 à 8, **caractérisée en ce que** les méandres sont perpendiculaires aux branches de l'élément en U.

11. . Antenne selon l'une des revendications 4 à 8, **caractérisée en ce qu'**une première partie des méandres est parallèle aux branches de l'élément en U et une seconde partie des méandres est perpendiculaire aux branches de l'élément en U.

## Claims

1. - Portable compact antenna formed from a first dipole type element operating in a first frequency band and comprising a first (1,100) and at least one second (20, 21; 201,202) conductive arms, differentially supplied, the first arm, referred to as cold arm, forming at least one cover for an electronic card, **characterized in that** the second arm, referred to as hot arm, is constituted by a U-shaped conductive element (21), realized on an insulating substrate.

2. - Antenna according to claim 1, **characterized in that** each branch of the U-shaped element (21) has a length determined by λ1/4 where λ1 is the wavelength at the central frequency of the first frequency band.

3. - Antenna according to one of claims 1 or 2, **characterized in that** the second arm comprises a second radiating element (4; 50,51) dimensioned to operate in a second frequency band, the second radiating element being realised on an insulating substrate between the branches of the U-shaped element.

4. - Antenna according to claim 3, **characterized in that** the second element is constituted by a conductive element (41; 50,51) folded into bends, the length of the element being determined by k*λ2/2-L1 where λ2 is the wavelength at the central frequency of the second frequency band, k is a positive integer corresponding to a harmonic of the second frequency band and L1 is the length of the cold arm.

5. - Antenna according to claim 4, **characterized in that** the conductive element is formed by a strip whose width is comprised between 0.2 mm and 2 mm and whose thickness is greater than the skin thickness of the conductive material.

6. - Antenna according to claim 5, **characterized in that** the thickness of the strip is greater than or equal to 20 µm.

7. - Antenna according to one of claims 3 to 6, **characterized in that** the spacing between the second radiating element and each branch of the U-shaped element is greater than or equal to 0.2 mm.

8. - Antenna according to one of claims 4 to 7, **characterized in that** the spacing between the bends is greater than or equal to 0.2 mm.

9. - Antenna according to one of claims 4 to 8, **characterized in that** the bends are parallel to the branches of the U-shaped element.

10. . Antenna according to one of claims 4 to 8, **characterized in that** the bends are perpendicular to the branches of the U-shaped element.

11. . Antenna according to one of claims 4 to 8, **characterized in that** a first part of the bends is parallel to the branches of the U-shaped element and a second part of the bends is perpendicular to the branches of the U-shaped element.

## Patentansprüche

1. Tragbare Kompaktantenne, die durch ein erstes Element des Typs Dipol gebildet ist, welches in einem ersten Frequenzband arbeitet und einen ersten leitenden Arm (1, 100) und mindestens einen zweiten leitenden Arm (20, 21; 201, 202) aufweist, die differenziell gespeist werden, wobei der erste, so genannte kalte Arm zumindest eine Abdeckung für eine elektronische Karte bildet, **dadurch gekennzeichnet, dass** der zweite, so genannte heiße Arm durch ein U-förmiges leitendes Element (21) gebildet ist, das auf einem isolierenden Substrat ausgebildet ist.

2. Antenne nach Anspruch 1, **dadurch gekennzeichnet, dass** jeder Schenkel des U-förmigen Elements (21) eine Länge aufweist, die durch λ1/4 bestimmt ist, wobei λ1 die Wellenlänge bei der Mittenfrequenz des ersten Frequenzbandes ist.

3. Antenne nach einem der Ansprüche 1 oder 2, **dadurch gekennzeichnet, dass** der zweite Arm ein zweites strahlendes Element (4; 50, 51) aufweist, das dimensioniert ist, um in einem zweiten Frequenzband zu arbeiten, wobei das zweite strahlende Element auf dem isolierenden Substrat zwischen den Schenkeln des U-förmigen Elements ausgebildet ist.

4. Antenne nach Anspruch 3, **dadurch gekennzeichnet, dass** das zweite Element durch ein leitendes, mäanderförmig gefaltetes Element (41; 50, 51) gebildet ist, wobei die Länge des Elements durch k*λ2/2-L1 bestimmt ist, wobei λ2 die Wellenlänge bei der Mittenfrequenz des zweiten Frequenzbandes ist, k eine Ganzzahl ist, die einer Harmonischen des zweiten Frequenzbandes entspricht, und L1 die Länge des kalten Arms ist.

5. Antenne nach Anspruch 4, **dadurch gekennzeichnet, dass** das leitende Element durch ein Band gebildet ist, dessen Breite zwischen 0,2 mm und 2 mm liegt und dessen Dicke größer ist als die Hautdicke des leitenden Materials.

6. Antenne nach Anspruch 5, **dadurch gekennzeichnet, dass** die Banddicke größer als oder gleich 20 µm ist.

7. Antenne nach einem der Ansprüche 3 bis 6, **dadurch gekennzeichnet, dass** der Abstand zwischen dem zweiten strahlenden Element und jedem Schenkel des U-förmigen Elements größer als oder gleich 0,2 mm ist.

8. Antenne nach einem der Ansprüche 4 bis 7, **dadurch gekennzeichnet, dass** der Abstand zwischen den Mäandern größer als oder gleich 0,2 mm ist.

9. Antenne nach einem der Ansprüche 4 bis 8, **dadurch gekennzeichnet, dass** die Mäander parallel zu den Schenkeln des U-förmigen Elements verlaufen.

10. Antenne nach einem der Ansprüche 4 bis 8, **dadurch gekennzeichnet, dass** die Mäander senkrecht zu den Schenkeln des U-förmigen Elements verlaufen.

11. Antenne nach einem der Ansprüche 4 bis 8, **dadurch gekennzeichnet, dass** ein erster Teil der Mäander parallel zu den Schenkeln des U-förmigen Elements und ein zweiter Teil der Mäander senkrecht zu den Schenkeln des U-förmigen Elements verlaufen.
